# FASCICULE DE BREVET EUROPEEN

(11) **EP 0 429 348 B1**
(45) Date de publication et mention de la délivrance du brevet: **02.02.1994**
(21) Numéro de dépôt: 90403256.2
(22) Date de dépôt: 19.11.1990
(51) Int. Cl.: F26B 25/00, F26B 5/06, B65G 65/00

(54) **Dispositif de chargement et/ou de déchargement des étagères d'une cuve de lyophilisation**
Vorrichtung zum Be- und/oder Entladen der Regale eines Gefriertrocknungsraumes
Apparatus for loading and/or unloading the shelves of a freeze drying enclosure

(30) Priorité: 20.11.1989 FR 8915167; 02.08.1990 FR 9009901; 16.10.1990 FR 9012734
(43) Date de publication de la demande: 29.05.1991
(73) Titulaire: SOCIETE D'UTILISATION SCIENTIFIQUE ET INDUSTRIELLE DU FROID USIFROID, F-78310 Maurepas (FR)
(72) Inventeur: Le Floc'h, Louis, F-92380 Garches (FR); Lambert, Claude, F-78480 Verneuil-sur-Seine (FR)
(74) Mandataire: Lhuillier, René

(56) Documents cités:
- EP-A- 0 099 834
- EP-A- 0 299 139
- EP-A- 0 391 208
- DE-A- 1 786 486
- FR-A- 2 528 958
- GB-A- 2 185 969
- US-A- 4 132 305

## Description

L'invention se rapporte à un dispositif de chargement et/ou déchargement des étagères d'une cuve de lyophilisation selon le préambule de la revendication 1.

Les cuves de lyophilisation sont destinées à traiter des produits ou substances généralement contenus dans des flacons de petite dimension. Avantageusement ces flacons sont répartis de la façon la plus compacte possible sur plusieurs étagères disposées les unes au dessus des autres à l'intérieur de la cuve. Il est évidemment indispensable de limiter au maximum le temps de chargement et de déchargement des étagères ou de tout autre dispositif intermédiaire, pour que le temps mort de la cuve, c'est-à-dire la durée de son non fonctionnement soit aussi court que possible, pour des raisons de rentabilité mais aussi pour éviter autant que possible que la cuve soit trop longtemps en communication avec l'atmosphère extérieure et que l'eau ne se condense ainsi sur les surfaces froides des pièces intérieures de la chambre.

On connaît la disposition qui consiste à utiliser un chariot de hauteur constante qui se place au niveau d'un orifice d'accès à la cuve et à faire en sorte que les étagères destinées à être chargées ou déchargées puissent se déplacer chacune leur tour dans la cuve et venir à la hauteur correspondante. Des casiers préalablement chargés du produit et disposés sur la plateforme du chariot sont ensuite transférés manuellement, par exemple en les laissant glisser sur une prolongation de la plateforme en direction de la cuve.

On conçoit que ce mode de chargement manuel soit lent et fastidieux et qu'il impose en amont ou en aval un travail de prérangement dans les casiers, tout à fait incomptabile avec les exigences de rapidité évoquées précédemment.

On connaît aussi, notamment par le GB-A 2 185 969 dont la divulgation a servi de base à la rédaction de la revendication 1 en deux parties, des installations de transfert de plateaux pour leur chargement automatique sur lesdites étagères, installations qui mettent en oeuvre une plateforme intermédiaire mobile de transfert qui est par exemple constituée d'un cadre portant des roulettes ou galets entraînés en rotation pour déplacer chaque plateau. Bien qu'automatiques, ces installations ne sont pas forcément plus rapides ; elles sont en tout cas compliquées et coûteuses à mettre en oeuvre, et nécessitent la fabrication et le stockage d'un grand nombre de plateaux appropriés.

Il existe encore des systèmes de chargement et de déchargement automatique qui n'utilisent pas de plateaux ou casiers de transfert mais qui permettent l'introduction d'un ensemble de flacons, en les faisant glisser sur une table d'alimentation. Pour cela les flacons peuvent être récupérés d'une bande transporteuse qui les achemine du poste de conditionnement jusqu'à cette table sur laquelle ils se rassemblent de façon compacte avant d'être introduits, par lots, à l'intérieur de la cuve, par exemple sous l'action d'un rateau pousseur.

Enfin, le document EP-A-0 391 208, qui est compris dans l'état de la technique au sens de l'article 54(3) CBE, décrit un système de chargement et de déchargement automatique utilisant un casier. Ce document ne divulgue pas, cependant, l'utilisation d'une table vibrante.

L'invention a donc pour objet un dispositif de chargement et/ou de déchargement des étagères d'une cuve de lyophilisation prévu pour une pluralité de flacons provenant d'un poste d'alimentation en continu desdits flacons, dispositif qui comporte au moins une table vibrante destinée à recueillir et stocker lesdits flacons, ladite table vibrante étant équipée d'au moins un moyen mobile de blocage des flacons sur au moins une partie du plateau de la table vibrante, un cadre mobile du transfert portant des volets éclipsables étant apte à se déplacer entre une surface plane immédiatement voisine de ladite table vibrante et le plateau de la table vibrante pour recueillir et transférer les flacons accumulés.

Le moyen de blocage des flacons sur le plateau supérieur de la table vibrante est constitué d'un bras mobile, monté le long d'une bordure de ladite table, et susceptible de pivoter autour d'un axe vertical, pour occuper une position transversale à la table vibrante, ledit bras pouvant en outre coulisser en hauteur le long de l'axe vertical. D'autre part un volet déflecteur en arc de cercle est disposé au dessus du plateau de la table vibrante, une de ses extrémités aboutissant au tapis d'alimentation en continu des flacons sur la table.

Avantageusement, le cadre mobile de transfert est constitué de deux longerons longitudinaux entretoisés par deux barres transversales d'écartement, les volets étant montés également transversalement sur les longerons sensiblement aux deux extrémités du cadre.

Chaque volet est monté sur le cadre de façon mobile autour d'axes horizontaux, pour pouvoir être indépendamment placés en position horizontale et laisser libre passage aux flacons.

En outre chaque volet est manoeuvré indépendamment en rotation autour de ses axes horizontaux par au moins un vérin.

Le dispositif selon l'invention est utilisable soit en liaison avec un chariot mobile soit en liaison directe avec une cuve de lyophilisation.

Dans le premier cas la surface plane de stockage des flacons recueillis par le cadre fait partie d'un chariot mobile qui supporte ledit cadre et assure le convoyage des flacons vers une cuve de lyophilisation.

Dans le second cas la surface plane de stockage des flacons recueillis par le cadre est constituée d'une des étagères d'une cuve de lyophilisation qui supporte ledit cadre, la table vibrante étant immédiatement voisine de ladite cuve. Dans ce cas l'espace vide entre l'étagère et le plateau de la table vibrante est occupé par une plaque mobile horizontale et une plaquette complémentaire pivotante, montée sur des petits bras support s'articulant sur la plaque.

Selon un mode de réalisation particulier de l'invention, l'effacement d'un portillon d'accès à la cuve de lyophilisation provoque l'abaissement de la butée éclipsable et de la plaquette pivotante pour assurer la continuité entre une étagère et la table vibrante.

Selon une variante de l'invention, une autre table vibrante de déchargement est associée à la table vibrante de chargement et disposée au même niveau, entre cette dernière et l'entrée de la cuve de lyophilisation, pour l'évacuation latérale des flacons par la mise en oeuvre simultanée des deux tables vibrantes.

Avantageusement la table de déchargement débouche latéralement sur un plateau tournant non vibrant qui distribue les flacons vers l'extérieur par un conduit, et elle est limitée par des butées éclipsables.

Selon encore une autre variante de réalisation de l'invention, le moyen de blocage des flacons sur le plateau supérieur de la table vibrante est constitué d'une pièce mobile jouant le rôle d'organe de retenue et de distribution de flacons et qui s'étend transversalement au-dessus de la table vibrante du côté du couloir d'alimentation des flacons. Avantageusement la pièce mobile est un poussoir de retenue et de distribution supportant un égalisateur s'étendant transversalement au-dessus de la table vibrante, dont des ouvertures de passage peuvent être fermées par un moyen d'obturation, ledit poussoir étant susceptible de coulisser au-dessus de la table vibrante.

L'égalisateur est essentiellement constitué d'un rateau, s'étendant au-dessus de toute la largeur de la table vibrante, transversalement à deux longerons latéraux du poussoir de retenue et de distribution.

Avantageusement les ouvertures de passage sont prévues sur la face avant du rateau, tandis que la face arrière dudit rateau est profilée pour former des alvéoles en forme d'entonnoir s'ouvrant vers l'arrière et communiquant avec les ouvertures avant.

D'autres avantages de l'invention apparaîtront à la lecture de la description suivante de formes de réalisation faisant référence aux dessins annexés qui représentent :
figure 1 une vue schématique en perspective de la table vibrante associée à un chariot mobile ;
figures 2 à 5 des schémas en plan montrant les phases de chargement du chariot mobile ;
figure 6 une vue schématique en perspective de la table vibrante associée à une cuve de lyophilisation ;
figure 7 une vue schématique partielle selon la figure 1, d'une variante de réalisation ;
figure 8 une vue schématique en plan, d'une variante de réalisation du dispositif ;
figures 9 à 12 des schémas en plan montrant les phases de chargement-déchargement d'une cuve de lyophilisation, selon la variante de la figure 8 ;
figure 13 une vue en perspective partielle d'une autre variante de table vibrante avec son poussoir de retenue et de distribution ;
figure 14 une vue en perspective du rateau de l'égalisateur partiellement écorchée ;
figures 15 et 16 des vues perspectives de la table vibrante et du poussoir durant d'autres phases de fonctionnement ;
figures 17 et 18 des vues perspectives simplifiées de la table vibrante équipée, en variante, d'une barre de retenue et de distribution dans deux phases de fonctionnement.

On a représenté à la figure 1 un chariot mobile de transfert désigné dans son ensemble par la référence 1 et une table vibrante 2. La table présente un plateau supérieur 3 et un tapis 4 ou une vis d'alimentation de flacons 5 qui débouche dans un angle de plateau par une voie simple ou bien dans des secteurs déterminés au moyen d'aiguillages comme on le précisera plus loin. Les flacons sont orientés vers le centre du plateau par un volet déflecteur fixe 6, en arc de cercle, une de ses extrémités aboutissant au tapis 4, le plateau étant bordé sur ses deux côtés longitudinaux de cornières de guidage 7. Un bras mobile 8 monté le long d'un bord de la table pivote autour d'un axe vertical 9. Dans la position représentée, il est sans effet sur l'alimentation des flacons. Il peut occuper une autre position à 90° représentée en pointillés transversalement à la table vibrante, dans laquelle il ferme le passage vers l'autre extrémité de la table. Le bras mobile 8 a aussi la faculté d'occuper une position basse pour laquelle sa partie inférieure est à ras de la table vibrante ou bien une position haute pour laquelle, tout en restant parallèle à lui-même, et parallèle à la table, il se trouve à quelques centimètres au-dessus de celle-ci. Pour cela le bras est coulissant en hauteur le long de l'axe 9, grâce à un mécanisme non représenté.

D'un autre côté, le chariot 1 est coiffé d'une plaque 10, destinée à supporter les flacons, qui se trouve à la hauteur du plateau 3 de la table vibrante 2. La plaque 10 supporte un cadre mobile 11 constitué de deux longerons longitudinaux 12 entretoisés par deux barres transversales d'écartement 13, qui forment l'ossature du cadre. Il est monté sur des roulettes 14 le rendant apte à se déplacer sur le chariot et sur la table vibrante. A cet effet, le chariot et la table vibrante sont équipés de rails sur lesquels sont guidées les roulettes.

Il est équipé, à une de ses extrémités d'un premier volet transversal 15 mobile autour d'un axe horizontal et à son autre extrémité, sensiblement en deçà du bout des longerons longitudinaux, d'un second volet transversal 16 également mobile autour d'un axe horizontal. Chaque volet, dans la position verticale représentée, affleure la surface du support sur lequel repose le cadre et interdit le passage des flacons. Par contre quand un volet a pivoté en position horizontale, il laisse un libre passage auxdits flacons. Les volets sont manoeuvrés indépendamment par au moins un vérin 17 par l'intermédiaire de tiges de commande 18. Quand la table vibrante fixe 2 et le chariot mobile de transfert 1 sont placés côte à côte comme représentés sur la figure 1, leurs plateaux supérieurs 3 et 10 étant au même niveau, on comprend que le cadre mobile 11 monté sur roulettes puisse passer aisément de l'un à l'autre. Le chariot 1 a donc pour fonction de récupérer des flacons 5 accumulés sur la table vibrante 2, de les convoyer jusqu'à une cuve de lyophilisation et de les y décharger.

Dans la variante représentée à la figure 7, ce n'est plus un seul tapis qui débouche dans un angle de la table vibrante 2, mais deux sections de bandes 25 et 26 ou de vis qui alimentent la table par son extrémité et assurent ainsi une répartition plus régulière des flacons, dès leur arrivée sur le plateau 3. Les deux sections sont elles-mêmes alimentées par un convoyeur unique 27 par l'intermédiaire d'un aiguillage 28. Selon une autre variante non représentée les sections 25 et 26 pourraient être alimentées tout à fait indépendamment par des postes de conditionnement. Dans le cas de cette alimentation de la table vibrante par son extrémité, un déflecteur fixe ne s'avère pas nécessairement utile.

L'opération de récupération des flacons s'effectue de la façon suivante, à partir de la position représentée à la figure 2.

Tout d'abord le chariot mobile 1 supporte le cadre mobile 11 qui s'y trouve momentanément immobilisé. Le volet 15 est baissé mais le volet 16 est ouvert (en position horizontale). On déplace alors le cadre mobile 11 en direction de la table vibrante 2 au-dessus de laquelle il va s'immobiliser après avoir roulé sur les cornières de guidage 7. Le bras mobile 8 de la table vibrante 2 occupe la position représentée à la figure 3. Le convoyeur 4 alimente en continu le plateau 3 avec des flacons 5. Ces derniers se déplacent sur ledit plateau, sont guidés par le volet fixe 6 puis viennent s'accumuler à l'extrémité de la table vibrante contre le volet 15 du cadre mobile.

A l'approche de la fin du remplissage, mesuré par un compteur, de l'espace séparant les deux volets 15 et 16, le bras mobile 8 pivote en position basse ce qui a pour effet de pousser les flacons encore dans la zone d'alimentation vers le cadre mobile où ils complètent l'accumulation. Le bras mobile 8 en forme d'équerre s'encastre sous le volet 16. (Figure 4). On ferme alors le volet 16 (position baissée). Puis le cadre mobile 11 se déplace en sens inverse en direction du chariot 1 sur lequel se trouvent ainsi transférés tous les flacons "emprisonnés" entre les volets comme on le voit à la figure 5. Pendant ce temps les flacons qui continuent d'alimenter en continu la table vibrante 2 par le tapis 4 ou la vis, s'empilent dans l'espace de stockage 3 devant le bras mobile 8. Le chariot mobile 1, de son côté, se déplace en direction de la cuve de lyophilisation où il va décharger les flacons par une manoeuvre identique de déplacement du cadre mobile 11 et d'ouverture ou fermeture des volets relevables 15 et 16. Un autre chariot mobile peut prendre sa place auprès de la table vibrante. Dès que son cadre mobile aura été déplacé sur la table vibrante, le bras mobile 8 se soulève, libère ainsi les flacons accumulés et revient à sa position première le long de la table. Un nouveau cycle de remplissage du cadre mobile en vue du transfert de flacons sur le chariot mobile est alors engagé. On a indiqué précédemment que le chariot mobile 1 était apte à distribuer son chargement à l'une quelconque des cuves de lyophilisation choisies, qu'elles soient proches ou non de la table vibrante. La "rotation" simultanée de plusieurs chariots entre plusieurs cuves, voire plusieurs tables vibrantes, permet une grande souplesse et une grande rapidité de chargement puisqu'avec ce système il n'y a pas d'interruption dans l'alimentation en continu des flacons à traiter. Ces chariots peuvent transférer leur charge sur l'une ou l'autre des étagères superposées qui équipent une cuve et qui se placent à tour de rôle au niveau voulu.

Il peut être toutefois avantageux dans certains cas, d'associer une table vibrante directement avec une cuve de telle sorte que les flacons soient transférés directement sur une étagère. Dans ce cas une étagère 17 peut elle-même être équipée d'un cadre mobile. On voit sur la variante représentée à la figure 6 que cette étagère 17 est bordée de cornières 18 pour le guidage des flacons et du cadre mobile. L'extrémité avant de l'étagère du côté de son ouverture d'accès reçoit en outre une butée éclipsable 23. L'étagère est bien entendu à l'intérieur d'une cuve de lyophilisation 19 qui jouxte la table vibrante 2. Mais entre celle-ci et l'étagère se trouve un espace vide E formant une discontinuité avec le plateau 3. L'espace en question est occupé par une plaque horizontale mobile 20 qui se trouve entre le plateau 3 de la table vibrante et le plateau de l'étagère 17. Une plaquette complémentaire pivotante 21, est montée sur des petits bras support 24 s'articulant sur la plaque 20. La plaque et la plaquette ont la même longueur que la largeur de l'étagère 17. La plaquette 21 a une largeur qui compense, avec la largeur de la plaque 20 l'espace vide E séparant la table vibrante de l'étagère. Dans la position représentée à la figure 6, la plaquette 21 est levée, tandis qu'un portillon du sas d'accès 22 assurant la séparation entre la cuve 19 et la table vibrante 2, est en position haute. Quand le portillon 22 s'abaisse, la plaque mobile 20 vient au contact de l'étagère et par le jeu de poussoirs non représentés provoque l'abaissement de la butée éclipsable 23. Les bras 24 étant libérés par l'effacement du portillon, la plaquette 21 peut s'abaisser dans le sens de la flèche jusqu'à occuper une position horizontale où elle comble le dernier vide existant entre la plaque 20 et la table vibrante 2. La continuité est assurée -en vue d'un chargement ou déchargement- entre l'étagère et la table vibrante, puisque la butée 23 est éclipsée.

Ainsi est autorisé le passage du cadre mobile de l'une à l'autre. Les opérations de déchargement et de transfert des flacons peuvent avoir lieu de façon identique au fonctionnement décrit relativement à un chariot mobile, grâce au cadre mobile et à ses volets pivotants.

Pour le déchargement, l'opération de lyophilisation étant terminée, il est plus économique de ne pas immobiliser l'appareil trop longtemps et de procéder au déchargement simultané de tous les flacons, en utilisant un chariot à plusieurs étages, chacun étant équipé d'un cadre mobile de transfert, comparable à celui du chargement. Pour des questions de :
- respect de la classe de stérilité du local et conception de celui-ci,
- respect des normes de la pharmacopée,
- d'organisation, de planning ou de disponibilité d'appareils,

il peut toutefois être préférable de procéder au déchargement étagère par étagère dans la salle même de chargement.

Selon la variante illustrée à la figure 8, on voit la table vibrante de chargement 2 dont le plateau supérieur 3 est alimenté en flacons 5 par le tapis d'arrivée 4. Les flacons sont orientés vers le centre du plateau par le volet déflecteur fixe 6. On retrouve le bras mobile 8 monté le long d'un bord de la table, qui peut pivoter autour de l'axe vertical 9 pour se placer transversalement à la table ; il coulisse en hauteur le long de l'axe 9 et peut ainsi occuper une position basse où il coopère avec les flacons ou une position haute pour laquelle il se déplace au-dessus desdits flacons. Les flacons accumulés sur le plateau 3 se déplacent sous l'effet des vibrations, dans le sens des flèches F. 1 c'est-à-dire dans le sens longitudinal de la table vibrante. Au-dessus du plateau de la table vibrante 2 repose, sur des rails fixes latéraux, le cadre mobile 11 constitué de deux longerons longitudinaux 12, entretoisés de barres transversales d'écartement 13, et équipé des volets transversaux 15, 16 mobiles autour d'un axe horizontal. Un moteur 33 assure le déplacement dudit cadre mobile sur ses rails.

En bout du plateau 3 de la table vibrante de chargement 2, est disposée au même niveau une autre table vibrante 29, qui est une table de déchargement, dont les vibrations déchargent les flacons dans le sens des flèches F.2 c'est-à-dire transversalement au sens de déplacement F.1 des flacons sur la table 2 de chargement. Des butées éclipsables 30 limitent ladite table 29 qui débouche latéralement sur un plateau tournant non vibrant 31, lequel distribue les flacons par un conduit 32, vers une capsuleuse.

La table de déchargement 29 s'étend donc transversalement entre la table de chargement 2 et une cuve de lyophilisation 19 équipée d'étagères 17 bordée de cornières 18 pour le guidage des flacons. Au niveau des tables, la cuve est fermée par une porte à déplacement vertical 21 coopérant par une articulation à bras 24 avec une plaque horizontale mobile 20 destinée à compenser et occuper l'espace vide E, existant entre une étagère 17 et la table de déchargement 29.

Quant il s'agit d'opérer le chargement de flacons sur une étagère 17, et qu'à cet effet la porte 21 est ouverte, il y a continuité entre les plans de l'étagère 17, de la plaque 20, de la table de déchargement 29 et de la table de chargement 2. Pendant la phase de chargement, la table de déchargement 29 ne vibre pas et se comporte par conséquent comme un plateau fixe, les opérations de chargement des étagères à l'aide du cadre mobile de transfert s'effectuent à partir de la situation représentée à la figure 8.

La figure 9 illustre la situation à l'instant zéro du processus de déchargement. Le cadre mobile 11 est revenu en position sur la table vibrante 2. D'autre part, la porte 21 du lyophilisateur est fermée et les flacons 5 sont en place sur l'étagère 17.

Dans la position de la figure 10 correspondant à une première phase de déchargement, la porte est ouverte et le cadre mobile 11 est engagé à l'intérieur du lyophilisateur, son volet avant 16 et son volet arrière 15 étant en position verticale, c'est-à-dire qu'ils emprisonnent les flacons 5 qui sont ainsi bloqués, sur l'étagère 17, à l'intérieur du cadre mobile. L'opération de déchargement proprement dite, commence par le transfert de ces flacons en dehors du lyophilisateur, à l'aide du cadre mobile. On voit à la figure 11 que le cadre s'est immobilisé de telle sorte que le chargement de flacons qu'il emprisonnait repose pour partie sur la table de déchargement 29 et pour une plus grande partie sur la table de chargement 2. Pour qu'une partie des flacons restent sur la table 29, il a fallu qu'en fin de la course de retour du cadre vers la table de chargement, le volet avant 16 se soit levé quand il est passé au-dessus de l'entrée de la table 29, pour stopper l'avance des flacons.

Une fois que les flacons sont ainsi immobilisés les deux tables 2 et 29 sont mises en vibration. Les flacons 5 reposant sur la table de déchargement 29 sont alors dégagés sur le côté dans le sens des flèches F.2, après levée de la butée éclipsable intermédiaire 30, en direction du plateau tournant 31. Simultanément les flacons reposant sur la table de chargement 2 se déplacent dans le sens des flèches F.1 en direction du lyophilisateur, pour alimenter la table de déchargement et compenser en permanence les flacons évacués, comme on le voit sur la figure 12.

Dès que l'opération est terminée, la butée 30, se remet en place, la porte du lyophilisateur se rouvre, l'étagère remplie suivante se présente au niveau, puis le cadre mobile va, selon le processus décrit, rechercher un nouvel empilement de flacons en vue de son déchargement.

On peut ainsi réaliser, avec un seul ensemble de tables vibrantes, le chargement et le déchargement automatique de flacons dans la même salle, d'un même côté du lyophilisateur, et sans passer par un transfert sur un chariot mobile intermédiaire.

On a vu que dans ces différentes variantes, les flacons sont guidés et orientés vers le centre du plateau et regroupés de la façon la plus compacte possible à l'aide du volet déflecteur fixe et/ou du bras mobile pivotable. On a constaté que dans certaines conditions particulières d'utilisation, ainsi que pour certaines catégories et nombre de flacons à transférer, l'usage du bras mobile ne donne pas toujours toute satisfaction notamment pour assurer un regroupement compact des flacons en lisière de la table.

La variante illustrée à la figure 13 montre l'extrémité d'une table vibrante de chargement 2 dont le plateau 3 est alimenté en flacons 5 par un convoyeur 27 débouchant à un bout dudit plateau. La table est munie du cadre mobile de transfert 11, dont on n'a représenté qu'une partie, équipé d'un volet transversal 16 mobile autour d'un axe horizontal.

Au-dessus du plateau, depuis son extrémité, peut coulisser un poussoir de retenue et de distribution 34 essentiellement formé de deux longerons latéraux 35 reliés en bout par une entretoise 36 au-dessus du plan des flacons. Le poussoir en question se déplace sous l'action d'un mécanisme quelconque non représenté, de sorte que les longerons 35 coulissent par exemple sur les bordures latérales du plateau de la table vibrante. Il peut alors se déplacer en direction du cadre de transfert 11 puis revenir à sa position première, à l'extrémité de la table vibrante. La partie avant des longerons 35, en direction du cadre de transfert 11, supporte un égalisateur désigné dans son ensemble par la référence 37, dont la structure est également visible à la figure 14. Ledit égalisateur 37 est essentiellement constitué d'un rateau 38 s'étendant transversalement aux longerons 35 au-dessus de toute la largeur de la table. La face avant du rateau (en direction du cadre transfert) est découpée d'ouvertures rectangulaires de passage 39 tandis que la face arrière est profilée pour former des alvéoles 40, en forme d'entonnoir, s'ouvrant vers l'arrière, et communiquant avec les ouvertures 39 comme on le voit sur la partie gauche de la figure 14. Le rateau 38 est fixe et solidaire des longerons 35. En avant du rateau est disposé un obturateur coulissant 41 qui est une sorte de grille pourvue d'ouvertures rectangulaires au pas et aux dimensions des ouvertures 39 du rateau. L'obturateur 41 est manoeuvré par un vérin 42. La zone intermédiaire 43 entre l'égalisateur 37 et le cadre de transfert 11 est une zone où s'effectue le comptage de flacons à l'aide de cellules non représentées.

Dans la position représentée à la figure 13 le poussoir 34 et le cadre 11 sont immobiles. Les flacons 5 alimentés par le convoyeur 27 se dispersent sur le plateau 3 de la table vibrante en amont de l'égalisateur 37 ; ils atteignent l'égalisateur et sont canalisés de façon régulière par les alvéoles 40 du rateau 38. L'obturateur 41 étant en position ouverte, les flacons traversent le rateau en passant par les ouvertures 39 et s'empilent dans la zone du cadre transfert 11, en passant sous le volet 16 qui est relevé. Les flacons sont comptés lors de leur passage dans la zone intermédiaire 43.

Quand le comptage a comptabilisé un nombre prédéterminé de flacons accumulés dans le cadre transfert 11, l'obturateur 41 se ferme. Les flacons 5 s'immobilisent et s'accumulent alors sur le plateau 3 de la table vibrante en amont de l'égalisateur 37, à l'intérieur du poussoir de retenue et de distribution 34, toujours immobile. Pendant cette phase, illustrée à la figure 15, un certain nombre de flacons décomptés subsistent sur la table vibrante, en amont du cadre de transfert 11 dans la zone intermédiaire 43. Avant le transfert il faut récupérer ces flacons. Pour cela, ainsi que le montre la figure 16, le poussoir 34 s'est déplacé au-dessus du plateau 3 en direction du cadre 11 jusqu'à ce que le rateau 38 soit passe sous le volet 16 du cadre 11, encore immobile. L'obturateur 41 a ainsi poussé les flacons décomptés de la zone 43 dans la zone du cadre transfert.

Le poussoir de retenue et de distribution 34 peut alors revenir dans sa position première sans nuire à l'accumulation en cours des flacons. Le cadre transfert 11 est alors rempli du nombre exact de flacons décomptés. Son volet 16 va s'abaisser et il pourra alors transférer son cumul de flacons vers la cuve de lyophilisation. Quand cette opération sera terminée, il reviendra à la position de la figure 13, puis l'obturateur de l'égalisateur s'ouvrira à nouveau pour libérer de façon régulière et continue, par les ouvertures 39, une nouvelle série de flacons 5.

Dans une nouvelle autre variante de réalisation représentée à la figure 17, à la place d'un poussoir de retenue et de distribution, le plateau est équipé d'une barre de retenue et de distribution 54 montée transversalement au-dessus du plateau 3, sur l'extrémité de bras latéraux 53. Les bras forment avac la barre un cadre susceptible de pivoter autour d'axes horizontaux de pivotement aux extrémités des bras 53. Le plateau 3 est en outre équipé d'une cloison médiane 52 se terminant, du côté du couloir 27 d'alimentation des flacons, d'un volet orientable 50 pouvant faire passer les flacons d'un côté ou de l'autre de la cloison. Des diffuseurs 51, de part et d'autre de cette cloison améliorent encore la répartition des flacons.

Dans la position représentée à la figure 17, la barre 54 est en position levée. Le cadre de transfert 11 est immobile et son volet 16 est également levé. Les flacons arrivent par le couloir 27, en file unitaire par exemple à raison de dix flacons par seconde et ils sont comptés avant leur introduction sur le plateau 3 de la table vibrante. Puisque la barre est levée les flacons passent au-dessous jusqu'à ce qu'une certaine quantité ait été décomptée. On notera que les flacons sont distribués alternativement à droite et à gauche de la cloison 52 par quantités prédéterminées, puis ils remplissent le chariot de transfert 11.

La séquence suivante est illustrée par la figure 18. La barre 54 a été abaissée et le chariot 11 volet 16 relevé, recule en direction du couloir 27. Il vient alors comprimer les flacons contre la barre 54. A ce moment là est mesurée la cote de recul du chariot matérialisée sur la figure 18 par la distance r. Un dispositif optoélectronique 55,à plusieurs cellules localisé à proximité de la barre 54 sur le côté de la table dont le pas correspond au diamètre des flacons permet de déterminer le nombre de flacons à introduire pour avoir la capacité exacte d'une étagère. On peut alors mesurer cette quantité à l'entrée de la table. Puis le chariot reprend sa place et quand la quantité de flacons manquants est passée dans le chariot, le volet 16 s'abaisse et le transport se fait.

## Revendications

1. Dispositif de chargement et/ou déchargement séquentiel des étagères d'une cuve de lyophilisation prévu pour une pluralité de flacons (5) provenant d'un poste d'alimentation en continu desdits flacons, caractérisé en ce qu'il comporte au moins une table vibrante (2) destinée à recueillir et stocker lesdits flacons (5), ladite table vibrante (2) étant équipée d'au moins un moyen mobile (8) de blocage des flacons sur au moins une partie du plateau (3) de la table vibrante, et en ce qu'un cadre mobile de transfert (11) portant des volets éclipsables (15, 16) est apte à se déplacer entre une surface plane (10, 17) immédiatement voisine de ladite table vibrante (2) et le plateau de la table vibrante pour recueillir et transférer les flacons accumulés.

2. Dispositif de chargement et/ou déchargement selon la revendication 1, caractérisé en ce que le moyen de blocage des flacons (5) sur le plateau supérieur (3) de la table vibrante (2) est constitué d'un bras mobile (8), monté le long d'une bordure de ladite table, et susceptible de pivoter autour d'un axe vertical (9) pour occuper une position transversale à la table vibrante, ledit bras pouvant en outre coulisser en hauteur le long de l'axe vertical.

3. Dispositif de chargement et/ou déchargement selon la revendication 1, caractérisé en ce qu'un volet déflecteur (6) en arc de cercle est disposé au-dessus du plateau (3) de la table vibrante, une de ses extrémités aboutissant à un tapis (4) d'alimentation en continu des flacons sur la table.

4. Dispositif de chargement et/ou déchargement selon la revendication 1, caractérisé en ce que la table vibrante est alimentée par au moins deux sections (25 et 26) de bandes ou vis d'alimentation qui débouchent à l'extrémité de ladite table.

5. Dispositif de chargement et/ou déchargement selon la revendication 1, caractérisé en ce que le cadre mobile de transfert (11) est constitué de deux longerons longitudinaux (12) entretoisés par deux barres transversales d'écartement (13), les volets (15, 16) étant montés également transversalement sur les longerons sensiblement aux deux extrémités du cadre.

6. Dispositif de chargement et/ou déchargement selon les revendications 1 et 5, caractérisé en ce que chaque volet (15, 16) est monté sur le cadre (11) de façon mobile autour d'axes horizontaux, pour pouvoir être indépendamment placés en position horizontale et laisser libre passage aux flacons.

7. Dispositif de chargement et/ou déchargement selon la revendication 5, caractérisé en ce que chaque volet (15, 16) est manoeuvré indépendamment en rotation autour de ses axes horizontaux par au moins un vérin (17) et des tiges de commande (18).

8. Dispositif de chargement et/ou déchargement selon les revendications 1 et 5, caractérisé en ce que le cadre de transfert (11) est rendu mobile par un jeu de roulettes (14) reposant sur des rails de guidage (7, 18) prévus sur la table vibrante et la surface plane voisine (10, 17).

9. Dispositif de chargement et/ou déchargement selon la revendication 1, caractérisé en ce que la surface plane (10) de stockage des flacons recueillis par le cadre (11), fait partie d'un chariot mobile (1) qui supporte ledit cadre et assure le convoyage des flacons (5) vers une cuve de lyophilisation (19).

10. Dispositif de chargement et/ou déchargement selon la revendication 1, caractérisé en ce que la surface plane (10) de stockage des flacons recueillis par le cadre (11) est constituée d'une des étagères (17) d'une cuve de lyophilisation (19) qui supporte ledit cadre, la table vibrante (2) étant immédiatement voisine de ladite cuve (19).

11. Dispositif de chargement et/ou déchargement selon la revendication 10, caractérisé en ce que l'extrémité avant de l'étagère (17), du côté de son ouverture d'accès, est pourvue d'une butée éclipsable (23).

12. Dispositif de chargement et/ou déchargement selon les revendications 10 et 11, caractérisé en ce que l'espace vide (E) entre l'étagère (17) et le plateau (3) de la table vibrante (2) est occupé par une plaque mobile horizontale (20) et une plaquette complémentaire pivotante (21).

13. Dispositif de chargement et/ou déchargement selon la revendication 12, caractérisé en ce que la plaquette complémentaire pivotante (21) est montée sur des petits bras supports (24) s'articulant sur la plaque (20).

14. Dispositif de chargement et/ou déchargement selon la revendication 12, caractérisé en ce que l'effacement d'un portillon d'accès (22) à la cuve de lyophilisation (19) provoque l'abaissement de la butée éclipsable (23) et de la plaquette pivotante (21), pour assurer la continuité entre une étagère (17) et la table vibrante (2).

15. Dispositif de chargement et/ou déchargement selon la revendication 1, caractérisé en ce qu'une table vibrante de déchargement (29) est associée à la table vibrante de chargement (2) et disposée au même niveau, entre cette dernière et l'entrée de la cuve de lyophilisation (19), pour l'évacuation latérale des flacons par la mise en oeuvre simultanée des deux tables vibrantes.

16. Dispositif de chargement et/ou déchargement selon la revendication 15, caractérisé en ce que la table vibrante de déchargement (29) débouche latéralement sur un plateau tournant non vibrant (31) qui distribue les flacons vers l'extérieur par un conduit (32).

17. Dispositif de chargement et/ou déchargement selon la revendication 15, caractérisé en ce que des butées éclipsables (30) limitent latéralement la table vibrante de déchargement (29).

18. Dispositif de chargement et/ou déchargement selon la revendication 15, caractérisé en ce que l'espace vide (E) existant entre une étagère (17) et la table vibrante de déchargement (29) est occupé par une plaque horizontale mobile (20) coopérant par une articulation (24) avec une porte à déplacement vertical (21).

19. Dispositif de chargement et/ou déchargement selon la revendication 1, caractérisé en ce que le moyen (8) de blocage des flacons (5) sur le plateau supérieur (3) de la table vibrante (2) est constitué d'une pièce mobile (34, 54) jouant le rôle d'organe de retenue et de distribution des flacons, et qui s'étend transversalement au-dessus de la table vibrante du côté du couloir (27) d'alimentation des flacons.

20. Dispositif de chargement et/ou déchargement selon la revendication 19, caractérisé en ce que la pièce mobile est un poussoir de retenue et de distribution (34), supportant un égalisateur (37) s'étendant transversalement au-dessus de la table vibrante, dont des ouvertures de passage (39) peuvent être fermées par un moyen d'obturation (41), ledit poussoir (34) étant susceptible de coulisser au-dessus de la table vibrante.

21. Dispositif de chargement et/ou déchargement selon la revendication 20, caractérisé en ce que l'égalisateur (37) est essentiellement constitué d'un rateau (38) s'étendant au-dessus de toute la largeur de la table vibrante (2), transversalement à deux longerons latéraux (35) du poussoir de retenue et de distribution (34).

22. Dispositif de chargement et/ou déchargement selon les revendications 20 et 21, caractérisé en ce que les ouvertures de passage (39) sont prévues sur la face avant du rateau (38), tandis que la face arrière dudit rateau est profilée pour former des alvéoles (40), en forme d'entonnoir s'ouvrant vers l'arrière et communiquant avec les ouvertures avant (39).

23. Dispositif de chargement et/ou déchargement selon les revendications 21 et 22, caractérisé en ce que le moyen d'obturation est un obturateur coulissant (41) en forme de grille pourvue d'ouvertures rectangulaires au pas et aux dimensions des ouvertures (39) du rateau (38).

24. Dispositif de chargement et/ou déchargement selon la revendication 21, caractérisé en ce que la zone intermédiaire (43) entre l'égalisateur (37) et le cadre de transfert (11) est une zone où s'effectue le comptage des flacons ayant traversé le rateau (38).

25. Dispositif de chargement et/ou déchargement selon la revendication 19, caractérisé en ce que la pièce mobile est une barre de retenue et de distribution (54) montée en bout de bras latéraux (53), pivotant autour d'axes horizontaux.

26. Dispositif de chargement et/ou déchargement selon les revendications 19 et 25, caractérisé en ce que le plateau (3) est équipé d'un volet orientable (50) pour la distribution de flacons de part et d'autre d'une cloison médiane (52).

27. Dispositif de chargement et/ou déchargement selon la revendication 26, caractérisé en ce que le plateau (3) est équipé de diffuseurs (51) de part et d'autre de la cloison (52).

28. Dispositif de chargement et/ou déchargement selon la revendication 25, caractérisé en ce que la cote de recul (r) du cadre mobile de transfert (11) est mesurée par un dispositif optoélectronique (55) à plusieurs cellules localisé à proximité de la barre (54), sur le côté de la table.

## Patentansprüche

1. Vorrichtung zum fortlaufenden Be- und/oder Entladen der Regale eines Gefriertrocknungsraumes für eine Vielzahl von Flacons (5), die von einer kontinuierlich arbeitenden Versorgungsstation für Flacons stammen, gekennzeichnet durch wenigstens einen Rütteltisch (2) zum Sammeln und zur Aufnahme der Flacons (5), wobei der Rütteltisch (2) wenigstens ein bewegliches Mittel (8) zum Blockieren der Flacons auf wenigstens einem Abschnitt der Platte (3) des Rütteltischs umfaßt, und durch einen beweglichen Transferrahmen (11) mit einrastbaren Klappen (15, 16), der in der Lage ist, sich zwischen einer unmittelbar an den Rütteltisch (2) angrenzenden ebenen Fläche (10, 17) und der Platte des Rütteltischs zu bewegen, um die angestauten Flacons zu sammeln und zu transferieren.

2. Vorrichtung zum Be- und/oder Entladen nach Anspruch 1, dadurch gekennzeichnet, daß das Mittel zum Blockieren der Flacons (5) auf der oberen Platte (3) des Rütteltischs (2) aus einem beweglichen Arm (8) besteht, der entlang einer Kante des Tischs angeordnet ist und der zur Einnahme einer quer zu dem Rütteltisch verlaufenden Position um eine vertikale Achse (9) schwenkbar ist, wobei der Arm darüber hinaus entlang der vertikalen Achse höhenverschiebbar ist.

3. Vorrichtung zum Be- und/oder Entladen nach Anspruch 1, dadurch gekennzeichnet, daß ein kreisbogenförmiges Leitblech (6) auf der Platte (3) des Rütteltischs angeordnet ist, das mit einem seiner Enden an ein Versorgungsband (4) anschließt, das kontinuierlich Flacons auf den Tisch fördert.

4. Vorrichtung zum Be- und/oder Entladen nach Anspruch 1, dadurch gekennzeichnet, daß der Rütteltisch von wenigstens zwei Bandabschnitten (25 und 26) oder Speiseschnecken versorgt wird, die an dem Ende des Tischs einmünden.

5. Vorrichtung zum Be- und/oder Entladen nach Anspruch 1, dadurch gekennzeichnet, daß der bewegliche Transferrahmen (11) zwei Längsholme (12) umfaßt, die mit zwei Distanzquerstangen (13) verstrebt sind, wobei die Klappen (15, 16) ebenfalls quer an den Längsholmen und im wesentlichen an den beiden Enden des Rahmens angeordnet sind.

6. Vorrichtung zum Be- und/oder Entladen nach den Ansprüchen 1 und 5, dadurch gekennzeichnet, daß jede der Klappen (15, 16) um horizontale Achsen beweglich an dem Rahmen (11) angebracht ist, um einzeln in eine horizontale Position geschwenkt werden zu können und den Durchgang für die Flacons freizumachen.

7. Vorrichtung zum Be- und/oder Entladen nach Anspruch 5, dadurch gekennzeichnet, daß jede Klappe (15, 16) mittels wenigstens einer Winde (17) und Steuerstangen (18) einzeln um ihre horizontalen Achsen schwenkbar ist.

8. Vorrichtung zum Be- und/oder Entladen nach den Ansprüchen 1 und 5, dadurch gekennzeichnet, daß der Transferrahmen (11) mittels eines Satzes Rollen (14) beweglich ist, die auf auf dem Rütteltisch und der benachbarten ebenen Fläche (10, 17) vorgesehenen Führungsschienen (7, 18) sitzen.

9. Vorrichtung zum Be- und/oder Entladen nach Anspruch 1, dadurch gekennzeichnet, daß die ebene Fläche (10) zur Aufnahme der von dem Rahmen (11) gesammelten Flacons Teil eines beweglichen Wagens (1) ist, der den Rahmen trägt und den Transport der Flacons (5) in einen Gefriertrocknungsraum (19) sicherstellt.

10. Vorrichtung zum Be- und/oder Entladen nach Anspruch 1, dadurch gekennzeichnet, daß die ebene Fläche (10) zur Aufnahme der von dem Rahmen (11) gesammelten Flacons durch eines der Regale (17) des Gefriertrocknungsraumes (19) gebildet ist, das den Rahmen trägt, wobei der Rütteltisch (2) dem Raum (19) direkt benachbart ist.

11. Vorrichtung zum Be- und/oder Entladen nach Anspruch 10, dadurch gekennzeichnet, daß das vordere Ende des Regals (17) an der Seite seiner Zugangsöffnung mit einem einrastbaren Anschlag (23) versehen ist.

12. Vorrichtung zum Be- und/oder Entladen nach den Ansprüchen 10 und 11, dadurch gekennzeichnet, daß sich in dem leeren Raum (E) zwischen dem Regal (17) und der Platte (3) des Rütteltischs (2) eine bewegliche horizontale Platte (20) und eine schwenkbare Ergänzungsplatte (21) befinden.

13. Vorrichtung zum Be- und/oder Entladen nach Anspruch 12, dadurch gekennzeichnet, daß die schwenkbare Ergänzungsplatte (21) auf an der Platte (20) angelenkten kleinen Stützarmen (24) angebracht ist.

14. Vorrichtung zum Be- und/oder Entladen nach Anspruch 12, dadurch gekennzeichnet, daß das Zurückziehen einer Zugangstür (22) an dem Gefriertrocknungsraum (19) das Absenken des einrastbaren Anschlags (23) und der schwenkbaren Platte (21) bewirkt, um einen durchgehenden Übergang zwischen einem Regal (17) und dem Rütteltisch (2) zu gewährleisten.

15. Vorrichtung zum Be- und/oder Entladen nach Anspruch 1, dadurch gekennzeichnet, daß ein Entlade-Rütteltisch (29) dem Belade-Rütteltisch (2) zwischen diesem und dem Eingang des Gefriertrocknungsraums (19) auf der gleichen Höhe zugeordnet ist, zur seitlichen Entnahme der Flacons bei gleichzeitigem Betrieb der beiden Rütteltische.

16. Vorrichtung zum Be- und/oder Entladen nach Anspruch 15, dadurch gekennzeichnet, daß der Entlade-Rütteltisch (29) seitlich in einen nicht rüttelnden Drehteller (31) mündet, der die Flacons durch einen Kanal (32) nach außen leitet.

17. Vorrichtung zum Be- und/oder Entladen nach Anspruch 15, dadurch gekennzeichnet, daß die einrastbaren Anschläge (30) den Entlade-Rütteltisch (29) seitlich begrenzen.

18. Vorrichtung zum Be- und/oder Entladen nach Anspruch 15, dadurch gekennzeichnet, daß in dem leeren Raum (E) zwischen einem Regal (17) und dem Entlade-Rütteltisch (29) eine bewegliche horizontale Platte (20) angeordnet ist, die mittels eines Gelenks (24) mit einer vertikalen Schiebetür (21) zusammenwirkt.

19. Vorrichtung zum Be- und/oder Entladen nach Anspruch 1, dadurch gekennzeichnet, daß das Mittel (8) zum Blockieren der Flacons (5) auf der oberen Platte (3) des Rütteltischs (2) aus einem beweglichen Teil (34, 54) besteht, das die Rolle eines Zurückhalte- und Verteilungsorgans für die Flacons einnimmt, und das sich an der Seite der Flacon-Versorgungsrinne (27) quer über den Rütteltisch erstreckt.

20. Vorrichtung zum Be- und/oder Entladen nach Anspruch 19, dadurch gekennzeichnet, daß das bewegliche Teil ein Zurückhalte- und Verteilungsmitnehmer (34) ist, der einen sich quer über den Rutteltisch erstreckenden Ausgleicher (37) trägt, dessen Durchgangsöffnungen (39) mittels eines Verschlußmittels (41) schließbar sind, wobei der Mitnehmer (34) auf dem Rütteltisch verschiebbar ist.

21. Vorrichtung zum Be- und/oder Entladen nach Anspruch 20, dadurch gekennzeichnet, daß der Ausgleicher (37) im wesentlichen aus einem Rechen (38) besteht, der sich quer zu zwei Längsholmen (35) des Zurückhalte- und Verteilungsmitnehmers (34) über die gesamte Breite des Rütteltischs (2) erstreckt.

22. Vorrichtung zum Be- und/oder Entladen nach den Ansprüchen 20 und 21, dadurch gekennzeichnet, daß die Durchgangsöffnungen (39) an der Vorderseite des Rechens (38) vorgesehen sind, während die Hinterseite des Rechens profiliert ist, um trichterförmige Schächte (40) zu bilden, die sich nach hinten öffnen und mit den vorderen Öffnungen (39) in Verbindung stehen.

23. Vorrichtung zum Be- und/oder Entladen nach den Ansprüchen 21 und 22, dadurch gekennzeichnet, daß das Verschlußmittel ein gitterförmiger Schiebeverschluß (41) ist, der im Abstand und in den Abmessungen den Öffnungen (39) des Rechens (38) entsprechende rechteckige Öffnungen aufweist.

24. Vorrichtung zum Be- und/oder Entladen nach Anspruch 21, dadurch gekennzeichnet, daß der Zwischenbereich (43) zwischen dem Ausgleicher (37) und dem Transferrahmen (11) ein Bereich ist, in welchem das Zähien der durch den Rechen (38) gelaufenen Flacons erfolgt.

25. Vorrichtung zum Be- und/oder Entladen nach Anspruch 19, dadurch gekennzeichnet, daß das bewegliche Teil eine Zurückhalte- und Verteilungsstange (54) ist, die an den Enden ihrer seitlichen Arme (53) um horizontale Achsen schwenkbar angeordnet ist.

26. Vorrichtung zum Be- und/oder Entladen nach den Ansprüchen 19 und 25, dadurch gekennzeichnet, daß die Platte (3) mit einer ausrichtbaren Klappe (50) zum Verteilen der Flacons beiderseits einer Scheidewand (52) versehen ist.

27. Vorrichtung zum Be- und/oder Entladen nach Anspruch 26, dadurch gekennzeichnet, daß die Platte (3) beiderseits der Scheidewand (52) mit Diffusoren (51) versehen ist.

28. Vorrichtung zum Be- und/oder Entladen nach Anspruch 25, dadurch gekennzeichnet, daß das Maß des Rückschubs (r) des beweglichen Transferrahmens (11) von einer optoelektronischen Einrichtung (55) mit mehreren im Bereich der Stange (54) an der Seite des Tischs angeordneten Zellen gemessen wird.

## Claims

1. Device for the sequential loading and/or unloading of the racks of a lyophilization tank provided for a plurality of vials (5) coming from a station feeding the said vials continuously, characterized in that it includes at least one vibrating table (2) intended for collecting and storing the said vials (5), the said vibrating table (2) being equipped with at least one mobile means (8) for blocking the vials over at least a part of the tray (3) of the vibrating table, and in that a mobile transfer frame (11) with retractable flaps (15, 16) is capable of moving between a flat surface (10, 17) immediately adjacent to the said vibrating table (2) and the tray of the vibrating table for collecting and transferring the accumulated vials.

2. Loading and/or unloading device according to claim 1, characterized in that the means for blocking the vials (5) on the upper tray (3) of the vibrating table (2) are formed of a mobile arm (8), mounted along one edge of the said table and pivotable about a vertical shaft (9), so as to occupy a position transverse to the vibrating table, the said arm being further able to slide heightwise along the vertical shaft.

3. Loading and/or unloading device according to Claim 1, characterized in that a deflector flap (6), in the form of an arc of a circle, is disposed above the tray (3) of the vibrating table, one of its ends terminating at a belt (4) which feeds vials continuously on to the table.

4. Loading and/or unloading device according to Claim 1, characterized in that the vibrating table is fed by at least two sections (25 and 26) of supply belts or screws which open out at the end of the said table.

5. Loading and/or unloading device according to Claim 1, characterized in that the mobile transfer frame (11) is formed of two longitudinal members (12) spaced apart by two transverse spacing bars (13), the flaps (15, 16) also being mounted transversely on the longitudinal members substantially at both ends of the frame.

6. Loading and/or unloading device according to Claims 1 and 5, characterized in that each flap (15, 16) is mounted on the frame (11) so as to be movable about horizontal axes, so as to be able to be placed independently in a horizontal position and let the vials pass freely.

7. Loading and/or unloading device according to Claim 5, characterized in that each flap (15, 16) is operated independently for rotation about its horizontal axes by at least one jack (17) and control rods (18).

8. Loading and/or unloading device according to Claims 1 and 5, characterized in that the transfer frame (11) is made movable by a set of wheels (14) resting on guide rails (7, 18) provided on the vibrating table and the adjacent flat surface (10, 17).

9. Loading and/or unloading device according to Claim 1, characterized in that the flat surface (10) for storing the vials collected by the frame (11) forms part of a mobile carriage (1) which supports the said frame and conveys the vials (5) to a lyophilization tank (19).

10. Loading and/or unloading device according to Claim 1, characterized in that the flat surface (10) for storing the vials collected by the frame (11) is formed of one of the racks (17) of a lyophilization tank (19) which supports the said frame, the vibrating table (2) being immediately adjacent to the said tank (19).

11. Loading and/or unloading device according to Claim 10, characterized in that the front end of the rack (17), on the same side as its access opening, is provided with a retractable stop (23).

12. Loading and/or unloading device according to Claims 10 and 11, characterized in that the empty space (E) between the rack (17) and the tray (3) of the vibrating table (2) is occupied by a horizontal mobile plate (20) and a complementary pivoting platen (21).

13. Loading and/or unloading device according to Claim 12, characterized in that the complementary pivoting platen (21) is mounted on small support arms (24) articulated to the plate (20).

14. Loading and/or unloading device according to Claim 12, characterized in that retraction of an access door (22) to the lyophilization tank (19) causes lowering of the retractable stop (23) and of the pivoting platen (21) to ensure continuity between a rack (17) and the vibrating table (2).

15. Loading and/or unloading device according to Claim 1, characterized in that an unloading vibrating table (29) is associated with the loading vibrating table (2) and is disposed at the same level, between the latter and the inlet of the lyophilization tank (19), for laterally discharging the vials by simultaneous action of the two vibrating tables.

16. Loading and/or unloading device according to Claim 15, characterized in that the unloading vibrating table (29) opens laterally on to a non-vibrating rotary tray (31) which distributes the vials outwardly through a conduit (32).

17. Loading and/or unloading device according to Claim 15, characterized in that retractable stops (30) limit the unloading vibrating table (29) laterally.

18. Loading and/or unloading device according to Claim 15, characterized in that the empty space (E) between a rack (17) and the unloading vibrating table (29) is occupied by a mobile horizontal plate (20) cooperating by an articulation (24) with a vertically moving door (21).

19. Loading and/or unloading device according to Claim 1, characterized in that the means (8) for blocking the vials (5) on the upper tray (3) of the vibrating table (2) is formed of a mobile part (34, 54) serving as member for retaining and distributing the vials and which extends transversely above the vibrating table on the same side as the vial feed passage (27).

20. Loading and/or unloading device according to Claim 19, characterized in that the mobile part is a retention and distribution pusher (34) supporting an equalizer (37) extending transversely above the vibrating table, whose passage openings (39) may be closed by closure means (41), said pusher (34) being slidable above the vibrating table.

21. Loading and/or unloading device according to Claim 20, characterized in that the equalizer (37) is essentially formed of a rake (38), extending above the whole width of the vibrating table (2), transversely to two lateral longitudinal members (35) of the retention and distribution pusher (34).

22. Loading and/or unloading device according to Claims 20 and 21, characterized in that the passage openings (39) are provided on the front face of the rake (38), whereas the rear face of the said rake is profiled so as to form funnel shaped cavities (40) opening rearwards and communicating with the front openings (39)

23. Loading and/or unloading device according to Claims 21 and 22, characterized in that the closure means are sliding closure means (41) in the form of a grid with rectangular openings with the spacing and dimensions of the openings (39) of the rake (38).

24. Loading and/or unloading device according to Claim 21, characterized in that the intermediate zone (43) between the equalizer (37) and the transfer frame (11) is a zone where the vials having passed through the rake (38) are counted.

25. Loading and/or unloading device according to Claim 19, characterized in that the mobile piece is a retention and distribution bar (54) mounted at the end of lateral arms (53), pivoting about horizontal axes.

26. Loading and/or unloading device according to Claims 19 and 25, characterized in that the tray (3) is equipped with an orientable flap (50) for the distribution of vials on each side of a median partition (52).

27. Loading and/or unloading device according to Claim 26, characterized in that the tray (3) is equipped with diffusers (51), on each side of the partition (52).

28. Loading and/or unloading device according to Claim 25, characterized in that the backward travel (r) of the mobile transfer frame (11) is measured by an optoelectronic device (55) with several cells located close to the bar (54), on the table side.
